# EUROPÄISCHE PATENTSCHRIFT

(11) **EP 2 980 374 B1**
(45) Veröffentlichungstag und Bekanntmachung des Hinweises auf die Patenterteilung: **14.09.2016**
(21) Anmeldenummer: 15002144.2
(22) Anmeldetag: 20.07.2015
(51) Int. Cl.: F01M 13/04, F02B 75/00

(54) **ENTLÜFTUNGSVORRICHTUNG MIT ÖLABSCHEIDER**
VENTILATION DEVICE WITH OIL SEPARATOR
DISPOSITIF D'AERATION DOTÉ DE SÉPARATEUR D'HUILE

(30) Priorität: 30.07.2014 DE 102014011355
(43) Veröffentlichungstag der Anmeldung: 03.02.2016
(73) Patentinhaber: Neander Motors AG, 24143 Kiel (DE)
(72) Erfinder: Brüstle, Claus, D-74228 Nordheim (DE)

(56) Entgegenhaltungen:
- DE-B3-102012 015 907
- US-A- 5 794 602
- US-B1- 6 308 695

## Beschreibung

Die Erfindung bezieht sich auf eine Brennkraftmaschine der Hubkolbenbauart, beispielsweise in Gestalt eines Außenbordmotors für ein Boot nach dem Oberbegriff des Patentanspruchs 1.

Es ist eine als Außenbordmotor in einem Boot wirkende Brennkraftmaschine bekannt, EP 10 2012 015 907 B3, die zwei sich in einem Zylinderkurbelgehäuse bewegende Hubkolben umfasst. Jeder Hubkolben ist unter Vermittlung von zwei Pleueln mit zwei Kurbelwellen gekoppelt, die in entgegengesetzte Drehrichtungen rotieren. Die Kurbelwellen sind aufrecht zu einer Wasserlinie des Boots angeordnet und beeinflussen eine Bootschraube zur Bewegung des Boots. Die Brennkraftmaschine arbeitet nach dem Dieselverfahren, und sie ist mit einer Kraftstoffeinspritzanlage versehen. An einer oberen Stirnseite eines aus einem Zylinderkurbelgehäuse und einem Zylinderkopf bestehenden Brennkraftmaschinengehäuses ist eine Turboladereinrichtung angeordnet, die über eine Abgasturbine und einen Verdichter verfügt. Letzterer ist an die Saugseite der Brennkraftmaschine angeschlossen.

Nach der Veröffentlichung "A NEW CONCEPT FOR THE OUTBORD MARKET; Speech by Claus Brüstle on October 8, 2013 at the 22^{nd} Aachen Colloquium Automobile and Engine Technology", weist die darin erörterte Brennkraftmaschine zukunftsweisende technische Merkmale und wirtschaftliche Marktchancen auf. Diese Brennkraftmaschine basiert auf dem Konstruktionsprinzip, wie es in der vorstehenden EP 10 2012 015 907 B3 dargestellt ist.

Die DE 35 09 439 C2 gibt eine Vorrichtung zur Entlüftung eines Kurbelgehäuses einer Brennkraftmaschine zur Abscheidung von Öl aus einem Öl-Leckgas-Gemisch wieder. Über Durchgänge im Kurbelgehäuse und einem Raum eines Ventilmechanismus des Zylinderkopfs gelangt das Öl-Leckgas-Gemisch in eine erste Kammer eines Ölabscheiders. An die erste Kammer schließt eine zweite Kammer an, wobei zwischen erster Kammer und zweiter Kammer ein Steuerventil vorgesehen ist.

Von der zweiten Kammer führt ein Gasauslasskanal in ein Ansaugsystem der Brennkraftmaschine.

In der DE 10 2006 038 831 A1 wird eine Brennkraftmaschine mit Rückführung von Blow-By-Gasen in einem geschlossenen System behandelt. Dabei werden Blow-By-Gase, ausgehend von einem Kurbelraum der Brennkraftmaschine, durch jeweils miteinander in Wirkverbindung stehende und in einem Zylinderkurbelgehäuse, einem Zylinderblock und einem Zylinderkopf ausgestaltete Strömungskanäle einem Ansaugsystem der Brennkraftmaschine zugeführt.

Es ist Aufgabe der Erfindung eine Brennkraftmaschine der Hubkolbenbauart z.B. in Gestalt eines Außenbordmotors für ein Boot, umfassend wenigstens einen über zwei Pleuel mit zwei parallelen, gegenläufig rotierenden und aufrecht im Boot stehenden Kurbelwellen zusammenarbeitenden Kolben in der Weise zu optimieren, dass durch gezielte Maßnahmen Schadstoffe, hervorgerufen durch ein beim Betrieb der Brennkraftmaschine in einem Brennkraftmaschinengehäuse entstehendes Öl-Leckgas-Gemisch, gezielt weitgehend reduziert werden.

Diese Aufgabe wird nach der Erfindung mit den Merkmalen des Anspruchs 1 gelöst. Weitere, die Erfindung ausgestattende Merkmale sind in den Unteransprüchen enthalten.

Die mit der Erfindung hauptsächlich erzielten Vorteile sind darin zu sehen, dass die über wenigstens einen Kolben und zwei aufrechte Kurbelwellen verfügende als Außenbordmotor ausgebildete Brennkraftmaschine ein Entlüftungssystem mit einer einen Ölvorabscheider und einen Ölhauptabscheider aufweisenden hochwirksamen Ölabscheidereinrichtung besitzt. Sie leistet einen bedeutenden Beitrag zum Umweltschutz gerade beim Einsatz des Außenbordmotors mit Booten auf fließendem und stehendem Wasser. Über besagte Ölabscheideeinrichtung wird das beim Betrieb der Brennkraftmaschine z.B. in einem Kurbelraum entstehende Öl-Leckgas-Gemisch auf besonders effiziente Weise durch besagte Ölabscheideeinrichtung geleitet und in die Bestandteile d.h. ÖI und Leckgas getrennt. Dabei werden funktionsgerecht das Öl der Ölwanne und das Leckgas dem Ansaugsystem der Brennkraftmaschine zugeführt. Das Öl-Leckgas-Gemisch wird mittels der benachbart der oberen Stirnseite angeordneten Abführungsleitung von dem Kurbelraum des Zylinderkurbelgehäuses in den Ölvorabscheider transportiert, wobei zur baulichen Vereinfachung die Abführungsleitung außerhalb des Brennkraftmaschinengehäuses entlang der oberen Stirnseite verlegt ist.

Die Funktion des Entlüftungssystems bzw. der Ölabscheideeinrichtung wird dadurch erweitert, dass auch das Öl-Leckgas-Gemisch aus dem Ventil-Nockenwellengebiet des Zylinderkopfs in den Ölvorabscheider und den Ölhauptabscheider mittels eines ersten Durchgangs eingebracht wird. Beispielgebend ist, dass der Ölvorabscheider zumindest über erste und zweite aufrechte Leitkammern verfügt, die durch ein Leitelement getrennt sind, in das zum Durchströmen des Öl-Leckgas-Gemischs ein zweiter Durchgang zwischen den Kammern benachbart der unteren Stirnseite des Brennkraftmaschinengehäuses eingearbeitet ist. Eine vorteilhafte Gestaltung des Ölvorabscheiders wird erreicht, wenn das Öl-Leckgas-Gemisch in dem ersten Leitkanal von oben nach unten zwischen der oberen Stirnseite und der unteren Stirnseite entlang des Leitelements geführt und durch den zweiten Durchgang in die zweite Leitkammer eintritt, über die besagtes Öl-Leckgas-Gemisch in Richtung obere Stirnseite strömt und von dort unter Zwischenschaltung eines dritten Durchgangs in den Ölhauptabscheider gelangt.

Maßstäbe werden gesetzt, wenn der Ölvorabscheider und der Ölhauptabscheider zu einer Gehäusestruktur zu einer Gehäusestruktur zusammengefasst sind und wenn zumindest Gehäuseteile der Gehäusestruktur unter Vermittlung von Halteschrauben am Zylinderkopf des Brennkraftmaschinengehäuses befestigt sind. Ergänzend hierzu ist hervorzuheben, dass der Ölvorabscheider und der Ölhauptabscheider unter Zwischenschaltung eines ringförmigen Distanzkörpers zusammengesetzt sind, dergestalt, dass zwischen Ölvorabscheider und Distanzkörper sowie Distanzkörper und Ölhautabscheider Verbindungsebenen verlaufen und dass der Ölvorabscheider, der Distanzkörper und der Ölhauptabscheider über ein oder mehrere Verbindungsschrauben miteinander verbunden sind, welche Verbindungsschrauben benachbart einer Randzone der Gehäusestruktur etwa senkrecht zu den Verbindungsebenen wirksam sind. Konstruktiv günstig gelöst ist, dass der Ölhauptabscheider nach Art einer Haube der Gehäusestruktur ausgebildet ist, die mit einem umlaufenden Anschlussrand an den Distanzkörper herangeführt ist.

Ein hochrangige Bauweise wird dadurch erreicht, dass der Ölabscheider mit einem Labyrinth versehen ist, an dem das Öl-Leckgas-Gemisch vorbeigeführt wird, wodurch zum einen das Gas zum Ansaugsystem hin und zum anderen das Öl zur Ölwanne hin separiert werden. Dies wird noch dadurch unterstützt, dass das Labyrinth mit Abstand zueinander angeordnete Leitstege aufweist, die von gegenüberliegenden ersten und zweiten aufrechten Seiten aus wechselweise ineinandergreifen und in der Weise angeordnet sind, dass separiertes Öl des Öl-Leckgas-Gemischs in Rückführungskanäle in Richtung Ölwanne geleitet wird. Schließlich wird eine ausgeklügelte und einfache Konstruktion erreicht, wenn die Leitstege des Labyrinths an der Innenseite der Haube des Ölhauptabscheiders angebracht sind.

In der Zeichnung wird ein Ausführungsbeispiel der Erfindung gezeigt, das nachstehend näher erläutert wird.

Es zeigen
Fig1 eine Schrägansicht von hinten links auf eine Brennkraftmaschine der Hubklobenbauart, die als Außenbordmotor in ein Boot eingebaut ist,
Fig. 2 einen schematischen Querschnitt durch die Brennkraftmaschine nach Fig. 1 im Bereich eines Kolbens, der mit zwei Kurbelwellen in Wirkverbindung steht,
Fig. 3 einen schematischen Längsschnitt der Brennkraftmaschine nach Fig. 1 mit einem Entlüftungssystem, umfassend eine Ölabscheidereinrichtung mit Ölvorabscheider und Ölhauptabscheider,
Fig. 4 eine Schrägansicht auf ein Brennkraftmaschinengehäuse der Brennkraftmaschine mit einer Ölabscheidereinrichtung nach Fig. 3,
Fig. 5 einen Schnitt nach der Linie IV-IV der Fig. 4 in größerem Maßstab,
Fig. 6 eine Ansicht in Richtung Innenseite des Ölhauptabscheiders mit Leitstegen eines Labyrinths.

Eine Brennkraftmaschine 1 der Hubkolbenbauart ist als Außenbordmotor 2 ausgebildet, der ein Boot 3 antreibt. Von dem Boot 3 ist lediglich eine Querheckwand 4 dargestellt, an der der Außenbordmotor 2 unter Vermittlung von Halteelementen 5 und 6 in Lage gehalten wird. Die Brennkraftmaschine 1 umfasst zwei Hubkolben 7 und 8 -Fig. 3-, wovon jeder Kolben z.B. 7 unter Vermittlung von zwei Pleueln 9 und 10 -Fig. 2-mit zwei in gegenläufigen Drehrichtungen Dr1 und Dr2 und parallel sich zueinander erstreckenden Kurbelwellen 11 und 12 in Wirkverbindung stehen. Die Kurbelwellen 11 und 12 sind aufrecht zu einer Wasserlinie WI des Boots 3 angeordnet und treiben eine unterhalb der Wasserlinie WI -Fig. 1- fungierende Bootschraube 13 an. Auf einer der Bootschraube 13 abgekehrten Seite bei 14 sind die Kurbelwellen 11 und 12 mit Schwungrädern 15 und 16 versehen, die sich zur Raumersparnis bereichsweise überdecken -Fig.1-.

Ein Brennkraftmaschinengehäuse 17 der Brennkraftmaschine 1 setzt sich aus einem die Kurbelwellen 11 und 12 aufnehmenden Zylinderkurbelgehäuse 18 und einem zur Unterbringung von Ein- und Auslassventilen 19 und 20 und Nockenwellen 21 und 22 dienenden Zylinderkopf 23. Das Brennkraftmaschinengehäuse 17 wird von einer oberen Stirnseite StO -Fig.1- und einer unteren Stirnseite StU begrenzt. Und die Brennkraftmaschine 1 arbeitet nach dem Diesel Einspritzverfahren, wobei zur Verbesserung des Drehmomentverlaufs, des Kraftstoffverbrauchs und der Abgasemissionswerte eine Abgasturboladereinrichtung 24 vorgesehen ist, die an der oberen Stirnseite StO angebracht ist. Die Abgasturboladereinrichtung 24 -Fig. 1-wird gebildet durch eine Abgasturbine 25 und einen Verdichter 26 der an ein Ansaugsystem 27 -Fig. 3 und 6- der Brennkraftmaschine 1 angeschlossen ist.

Das Brennkraftmaschinengehäuse 17 ist mit einem Entlüftungssystem 28 versehen, das einen Ölvorabscheider 29 sowie einen Ölhauptabscheider 30 aufweisende Ölabscheideeinrichtung 31 -Fig. 3- besitzt, über die beim Betrieb der Brennkraftmaschine 1, in einem Kurbelraum 32 des Zylinderkurbelgehäuses 18 entstehendes Öl-Leckgas-Gemisch. Das Öl-Leckgas-Gemisch ergibt sich durch Vermengung von selbst bei optimaler Abdichtung zwischen Kolbenmantel Km und Zylinderwand Zw -Fig. 2- hindurchtretendes Gas -auch Blow-By-Gas genannt- und kleinere und größeren Öltropfen, die die Bewegungen der Kurbelwellen 11 und 12 sowie der Pleuel 9 und 10 im Kurbelraum verursachen.

Das Öl-Leckgas-Gemisch gelangt aufgrund der im Kurbelraum 32 herrschenden Druckverhältnisse unter Vermittlung einer benachbart der oberen Stirnseite StO sich erstreckenden Abführungsleitung 33 in den Ölvorabscheider 29 gelangt, von wo aus besagtes Öl-Leckgas-Gemisch in den Ölhauptabscheider 30 geleitet wird. In dem Ölhauptabscheider 30 wird dieses Gemisch in die Bestandteile Öl und Leckgas getrennt, wobei das Öl in eine an die untere Stirnseite StU anschließende Ölwanne 34 und das Leckgas in der Nähe der oberen Stirnseite StO in das Ansaugsystem 27 bzw.in den Verdichter 25 strömt. Die Abführungsleitung 33 wird durch ein Rohrelement 35 gebildet, das außerhalb des Brennkraftmaschinengehäuses 17 entlang der oberen Stirnseite-StO verlegt ist.

Ein Öl-Leckgas-Gemisch in einem Ventil-Nockenwellengebiet VN-G, das auf ähnliche Weise wie das Öl-Leckgas-Gemisch im Kurbelraum 32 entsteht strömt benachbart der in den Ölvorabscheider 29 mündenden Abführungsleitung 33 bzw. 35 über einen ersten Durchgang 36 zwischen Zylinderkopf 23 und Ölvorabscheider 29 in letzteren ein.

Der Ölvorabscheider 29 umfasst aufrecht zu Wasserlinie WI sich erstreckende erste und zweite Leitkammern 37 und 38, zwischen denen ein flaches Leitelement 39 verläuft. In das Leitelement 39 ist zum Durchströmen des Öl-Leckgas-Gemischs zwischen erster und zweite Leitkammer 37 und 38 ein zweiter Durchgang 40 vorgesehen ist. Die Leitkammern 37 und 38 sowie das Leitelement 39 erstrecken sich über eine wesentliche Länge Lzy des Zylinderkopfs 23, wobei der zweite Durchgang 40 benachbart der unteren Stirnseite StU in das Leitelement 39 eingearbeitet ist. Das Öl-Leckgas-Gemisch in der ersten Leitkammer 37 wird von oben nach unten zwischen der oberen Stirnseite StO und der unteren Stirnseite StU entlang des Leitelements 39 geführt und tritt durch den zweiten Durchgang 40 in die zweite Leitkammer 38 ein, über die besagtes Öl-Leckgas-Gemisch in Richtung obere Stirnseite StO strömt und von dort unter Zwischenschaltung eines dritten Durchgangs 41 in den Ölhauptabscheider 30 gelangt. Das bei dieser Steuerung des Öl-Leckgas-Gemisches entzogene Öl fließt über einen vierten Durchgang 42 in die Ölwanne 34 zurück.

Der Ölvorabscheiders 29 und der Ölhauptabscheider 30 sind zu einer Gehäusestruktur 43 zusammengefasst, von der zumindest der Ölhauptabscheider 30 unter Vermittlung von Halteschrauben 44 und 45 am Zylinderkopf 23 in Lage gehalten wird. Der Ölvorabscheider 29 ist im Ausführungsbeispiel -Fig. 4- aus einem Stück mit dem Zylinderkopf 23 hergestellt. Denkbar ist aber auch den Ölvorabscheider 29 getrennt vom Zylinderkopf 23 zu gestalten. Darüber hinaus ist der Ölvorabscheider 29 und der Ölhauptabscheider 30 unter Zwischenschaltung eines ringförmigen Distanzkörpers 46 an Verbindungsebenen Ve1 und Ve2 zusammengesetzt. Diese Bauteilkonfiguration ermöglicht eine bedarfsgerechte Volumenauslegung -VI, VII und VII- des Ölvorabscheiders 29, des Distanzkörpers 46 und des Ölhauptabscheiders 30 für eine definierte Behandlung des Öl-Leckgas-Gemischs. Der Ölvorabscheider 29, der Distanzkörper 46 und der Ölhauptabscheider 30 sind über ein oder mehrere Verbindungsschrauben 47 vereint. Die Verbindungsschrauben 47 sind benachbart einer Randzone 48 der Gehäusestruktur 43 etwa senkrecht zu den Verbindungsebenen Ve1 und Ve2 wirksam. Unterhalb der einer oder mehreren der Verbindungsschrauben 47 verläuft eine Außenkontur 49 einer Ansaugluftkanalhaube 50. Ausserdem ist der Ölhauptabscheider 30 nach Art eines Deckels 51 der Gehäusestruktur 43 bzw. des Ölhauptabscheiders 30 ausgeführt, der mit einem umlaufenden Anschlussrand 52 an den Distanzkörper 46 herangeführt ist.

Der Ölhauptabscheider 30 ist mit einem Labyrinth 53 versehen- Fig. 3 und Fig. 6 , an dem das Öl-Leckgas-Gemisch vorbeigeführt wird, wodurch zum einen das Leckgas zum Ansaugsystem 27 und zum anderen das Öl zur Ölwanne 34 hin geleitet wird. Das Labyrinth 53 ist an einer Innenseite 54 des Deckels 51 angebracht, und es wird durch beabstandeten Leitstegen 55, 56 und 57, 58 gebildet, die von gegenüberliegenden aufrechten Seiten 59 und 60 aus sich quer zu einer Längsrichtung Lr und mit einem definierten Neigungswinkel erstrecken. Dabei greifen die Leitstege 55, 56 bzw. 57, 58 wechselweise ineinander, und können gewölbt sein. Mit den so ausgelegten an Leitstegen 55, 56 bzw. 57, 58 wir erreicht, dass das separiertes Öl durch ein Abführkanalsystem 61 und einen fünften Durchgang 62 in die Ölwanne 34 kanalisiert wird.

## Patentansprüche

1. Brennkraftmaschine der Hubkolbenbauart, beispielweise in Gestalt eines Außenbordmotors für ein Boot, umfassend zumindest einen Hubkolben, der unter Vermittlung von zwei Pleueln mit zwei gegenläufig rotierenden, parallel zueinander verlaufenden Kurbelwellen in Wirkverbindung steht, welche Kurbelwellen aufrecht zu einer horizontalen Wasserlinie des Boots ausgerichtet, wobei ein Brennkraftmaschinengehäuse der Brennkraftmaschine sich wenigstens aus einem Zylinderkurbelgehäuse und einem Zylinderkopf mit Ein- und Auslassventilen zusammensetzt und von einer oberen Stirnseite und einer unteren Stirnseite begrenzt wird, **dadurch gekennzeichnet, dass** die Brennkraftmaschine (1) ein mit dem Brennkraftmaschinengehäuse (17) vereintes Entlüftungssystem (28) mit einer über einen Ölvorabscheider (29) und einen Ölhauptabscheider (30) verfügenden Ölabscheideeinrichtung (31) besitzt, über die beim Betrieb der Brennkraftmaschine (1) z.B. in einem Kurbelraum (32) des Zylinderkurbelgehäuse (18) entstehendes Öl-Leckgas-Gemisch unter Vermittlung einer benachbart der oberen Stirnseite (StO) sich erstreckende Abführungsleitung (33) in den Ölvorabscheider (29) gelangt, von wo besagtes Öl-Leckgas-Gemisch in den Ölhauptabscheider (30) geleitet und dort in die Bestandteile Öl und Leckgas getrennt wird, welches Öl in eine an die untere Stirnseite (StU) anschließende Ölwanne (34) und welches Leckgas in der Nähe der oberen Stirnseite (StO) in ein Ansaugsystem (27) der Brennkraftmaschine strömt.

2. Brennkraftmaschine nach Anspruch 1, **dadurch gekennzeichnet, dass** die Abführungsleitung (33) durch ein Rohrelement (35) gebildet wird, das außerhalb des Brennkraftmaschinengehäuses (17) entlang der oberen Stirnseite verlegt (StO) ist.

3. Brennkraftmaschine nach Anspruch1, **dadurch gekennzeichnet, dass** Öl-Leckgas-Gemisch aus einem Ventil-Nockenwellengebiet (VN-G) des Zylinderkopfs (23) benachbart der in den Ölvorabscheider (23) mündenden Abführungsleitung (33; 35) über einen ersten Durchgang (36) zwischen Zylinderkopf (23) und Ölvorabscheider (29) in letzteren einströmt.

4. Brennkraftmaschine nach den Ansprüchen 1 und 3, **dadurch gekennzeichnet, dass** der Ölvorabscheider (29) zumindest erste und zweite aufrechte Leitkammern (37 und 38) umfasst und durch ein Leitelement (39) zumindest bereichsweise getrennt sind, in das zum Durchströmen des Öl-Leckgas-Gemischs ein zweiter Durchgang (40) vorgesehen ist.

5. Brennkraftmaschine nach Anspruch 4, **dadurch gekennzeichnet, dass** die Leitkammern (37 und 38) und das Leitelement (39) des Ölvorabscheiders (29) sich über eine wesentliche Länge (Lzy) des Zylinderkopfs (23) erstrecken, wobei der zweite Durchgang (4) zwischen den Kammern (37 und 38) benachbart der unteren Stirnseite (StU) des Brennkraftmaschinengehäuses (7) angeordnet ist.

6. Brennkraftmaschine nach den Ansprüchen 4 und 5, **dadurch gekennzeichnet, dass** das Öl-Leckgas-Gemisch in dem ersten Leitkanal (37) von oben nach unten zwischen der oberen Stirnseite (StO) und der unteren Stirnseite (StU) entlang des Leitelements (39) geführt und durch den zweiten Durchgang (40) in die zweite Kammer (38) eintritt, über den besagtes Öl-Leckgas-Gemisch in Richtung obere Stirnseite (StO) strömt und von dort unter Zwischenschaltung eines dritten Durchgangs (41) in den Hauptölabscheider (30) gelangt.

7. Brennkraftmaschine nach den Ansprüchen 1, 4, und 5, **dadurch gekennzeichnet, dass** der Ölvorabscheider (29) und der Ölhauptabscheider (30) zu einer Gehäusestruktur (43) zusammengefasst sind.

8. Brennkraftmaschine nach Anspruch 7, **dadurch gekennzeichnet, dass** die Gehäusestruktur (43) unter Vermittlung von Halteschrauben (45) am Zylinderkopf (23) des Brennkraftmaschinengehäuses (17) in Lage gehalten wird.

9. Brennkraftmaschine nach den Ansprüchen 7 und 8, **dadurch gekennzeichnet, dass** der Ölvorabscheider (29) und der Ölhauptabscheider (30) unter Zwischenschaltung eines Distanzkörpers (46) zusammengesetzt sind, dergestalt, dass zwischen Ölvorabscheider (29), und Distanzkörper (46) sowie Distanzkörper (46) und Ölhauptabscheider (30) Verbindungsebenen (Ve1 und Ve2) verlaufen.

10. Brennkraftmaschine Anspruche 9, **dadurch gekennzeichnet, dass** der Ölvorabscheider (29), der Distanzkörper (46) und der Ölhauptabscheider (30) der Gehäusestruktur (43) über ein oder mehrere Verbindungsschrauben (47) zusammengesetzt sind.

11. Brennkraftmaschine nach den Ansprüchen 9 und 10, **dadurch gekennzeichnet, dass** die Verbindungsschrauben (47) benachbart einer Randzone (48) der Gehäusestruktur (43) etwa senkrecht zu den Verbindungsebenen (Ve1 und Ve2) wirksam sind.

12. Brennkraftmaschine nach einem oder mehreren der vorangehenden Ansprüche, **dadurch gekennzeichnet, dass** der Ölhauptabscheider (30) nach Art eines Deckels (51) ausgebildet ist, die mit einem umlaufenden Anschlussrand (52) an den Distanzkörper (46) herangeführt ist.

13. Brennkraftmaschine nach einem oder mehreren der vorangehenden Ansprüche, **dadurch gekennzeichnet, dass** der Ölhauptabscheider (30) mit einem Labyrinth (53) versehen ist, an dem das Öl-Leckgas-Gemisch vorbeigeführt wird, wodurch zum einen das Gas zum Ansaugsystem (27) hin und zum anderen zur Ölwanne (34) hin separiert werden.

14. Brennkraftmaschine nach Anspruch 13, **dadurch gekennzeichnet**, das das Labyrinth (53) beabstandete Leitstege (55, 56, 57 und 58) aufweist, die von gegenüberliegenden aufrechten Seiten (59 und 60) aus wechselweise ineinandergreifen und in der Weise angeordnet sind, dass separiertes Öl des Öl-Leckgas-Gemischs mittels eines Abführungskanalsystems (61) in Richtung Ölwanne (34) geleitet wird.

15. Brennkraftmaschine nach den Ansprüchen 12 und 14, **dadurch gekennzeichnet, dass** des Labyrinth (53) einer Innenseite (54) der des Deckels (51) angebracht sind.

## Claims

1. Internal combustion engine of the reciprocating type, for example in the form of an outboard motor for a boat, comprising at least one reciprocating piston, which is operatively connected by means of two connecting rods having two crankshafts rotating in opposite directions and running parallel to one another, which crankshafts are oriented in an upright manner tot a horizontal waterline of the boat, wherein an internal combustion engine housing of the internal combustion engine is made up of at least a cylinder crank housing and a cylinder head having inlet and outlet valves and is bounded by an upper end face and a bottom end face **characterized in that** the internal combustion engine (1) has a joint ventilation system (28) with the internal combustion engine housing (17) which has an oil separating device (31) with an oil pre-separator (29) and a main oil separator (30), via which during operation of the internal combustion engine (1) a mixture of oil and leaking gas reaches, resulting for example in a crank case (32) of the cylinder crank housing (18) by way of a discharge line (33) extending adjacent to the upper end face (StO), the oil pre-separator (29), from where said mixture of oil and leaking gas is guided into the main oil separator (30) and there is separated into the components of oil and leaking gas, which oil flows into an oil pan (34) connecting at the bottom end face (StU) and which leaking gas flows near the upper end face (StO) into an intake system (27) of the internal combustion engine.

2. The internal combustion engine according to Claim 1, **characterized in that** the discharge line (33) is formed by a tube element (35) which is placed outside of the internal combustion engine housing (17) alongside the upper end face (StO).

3. The internal combustion engine according to Claim 1, wherein the mixture of oil and leaking gas flows from a valve-camshaft area (VN-G) of the cylinder head (23), adjacent to the discharge line (33; 35) running into the oil pre-separator (23), via a first passageway (36) between cylinder head (23) and oil pre-separator (29) into said oil pre-separator.

4. Internal combustion engine according to Claims 1 and 3, **characterized in that** the oil pre-separator (29) comprises at least first and second upright guiding chambers (37 and 38) and are, at least in some areas, separated by a guiding element (39), in which a second passageway (40) is provided for through-flowing the mixture of oil and leaking gas.

5. The internal combustion engine according to claim 4, **characterized in that** the guiding chambers (37 and 38) and the guiding element (39) of the oil pre-separator (29) extend over a substantial length (Lzy) of the cylinder head (23), wherein the second passageway (40) is situated between the chambers (37 and 38) adjacent to the bottom end face (StU) of the internal combustion engine housing (7).

6. The internal combustion engine according to Claims 4 and 5, **characterized in that** the mixture of oil and leaking gas in the first guiding channel (37) is guided from the top to the bottom between the upper end face (StO) and the bottom end face (StU) alongside the guiding element (39) and enters through the second passageway (40) and the second chamber (38), via which said mixture of oil and leaking gas flows in the direction of the upper end face (StO) and from there reaches the main oil separator (30) by inter-positioning a third passageway (41).

7. The internal combustion engine according to Claims 1, 4 and 5, **characterized in that** the oil pre-separator (29) and the main oil separator (30) are combined into a housing structure (43).

8. The internal combustion engine according to Claim 7, **characterized in that** the housing structure (43) is, by way of holding screws (45), held in position, at the cylinder head (23) of the internal combustion engine housing (17).

9. The internal combustion engine according to Claims 7 and 8, **characterized in that** the oil pre-separator (29) and the main oil separator (30) are, by inter-positioning a spacer (46), put together I such a manner that connecting planes (Ve1 and Ve2) run between the oil pre-separator (29) and the spacer (46), and between the spacer (46) and the main oil separator (30).

10. The internal combustion engine according to Claim 9, **characterized in that** the oil pre-separator (29), the spacer (46) and the main oil separator (30) of the housing structure (43) are put together by one or a plurality of connecting screws (47).

11. The internal combustion engine according to Claims 9 and 10, **characterized in that** the connecting screws (47) adjacent to a rim zone (48) of the housing structure (43) act approximately perpendicular to the connecting planes (Ve1 and Ve2).

12. The internal combustion engine according to one or more of the preceding Claims, **characterized in that** the main oil separator (30) is configured as a type of a lid (51), which is led up to the spacer (46) by a circumferential connecting rim (52).

13. The internal combustion engine according to one or more of the preceding Claims, **characterized in that** the main oil separator (30) is provided with a labyrinth (53), along which the mixture of oil and leaking gas is guided, as a result of which, on one hand, the gas is separated in the direction of the intake system (27) and, on the other hand the oil is separated in the direction of the oil pan (34).

14. The internal combustion engine according to Claim 13, **characterized in that** the labyrinth (53) has guide webs (55, 56, 57, 58) spaced apart from one another, which, starting from upright, opposite sides (59, 60), interlock in an alternating manner and which are arranged in such a way that separated oil of the mixture of oil and leaking gas is guided by a discharge duct system (61) in the direction of the oil pan (34).

15. The internal combustion engine according to Claims 12 and 14, **characterized in that** the labyrinth (53) is mounted to an interior side (54) of the lid (51).

## Revendications

1. Machine à combustion interne du type de construction du piston élévateur, par exemple sous la forme d'un moteur hors-bord pour un bateau, comprenant au moins un piston élévateur, qui est en liaison fonctionnelle par l'intermédiaire de deux bielles avec deux vilebrequins en rotation se déployant en sens contraire et parallèlement l'un à l'autre, lesdits vilebrequins étant alignés de manière droite par rapport à une ligne de flottaison horizontale du bateau, un boîtier de machine à combustion interne de la machine à combustion interne se composant au moins d'un carter à cylindres de vilebrequin et d'une culasse avec des soupapes d'admission et de sortie et étant limitée par une face frontale supérieure et une face frontale inférieure, **caractérisée en ce que** la machine à combustion interne (1) possède un système de purge (28) uni avec le boîtier de machine à combustion interne (17) avec un dispositif séparateur d'huile (31) disposant d'un préséparateur d'huile (29) et d'un séparateur d'huile principal (30) par duquel, lors du fonctionnement de la machine à combustion interne (1), par ex. dans un chambre de vilebrequin (32) du carter à cylindres de vilebrequin (18), du mélange huile-gaz de fuite en formation parvenant dans le préséparateur d'huile (29), par l'intermédiaire d'une conduite d'évacuation (33) s'étendant à voisinage de la face frontale supérieure (StO), d'où ledit mélange huile-gaz de fuite est dirigé dans le séparateur d'huile principal (30) et y est séparé en les composants huile et gaz de fuite, ladite huile coulant dans une cuvette à huile (34) se raccordant à la face frontale inférieure (StU) et ledit gaz de fuite circulant à proximité de la face frontale supérieure (StO) dans un système d'aspiration (27) de la machine à combustion interne.

2. Machine à combustion interne selon la revendication 1, **caractérisée en ce que** la conduite d'évacuation (33) est constituée par un élément de tube (35) qui est posé en dehors de la boîtier de machine à combustion interne (17) le long de la face frontale supérieure (StO).

3. Machine à combustion interne selon la revendication 1, **caractérisée en ce que** le mélange d'huile-gaz de fuite afflue à partir d'une zone d'arbre à came (VN-G) de la culasse (23) à voisinage de la conduite d'évacuation (33 ; 35) débouchant dans le préséparateur d'huile (23) par l'intermédiaire d'un premier passage (36) entre la culasse (23) et le préséparateur d'huile (29) dans ce dernier.

4. Machine à combustion interne selon les revendications 1 et 3, **caractérisée en ce que** le préséparateur d'huile (29) comporte au moins des premières et secondes chambres de conduction droites (37 et 38) et qui sont séparées par un élément de guidage (39) au moins par zones, dans lequel est prévu un second passage (40) pour la traversée du mélange d'huile-gaz de fuite.

5. Machine à combustion interne selon la revendication 4, **caractérisée en ce que** les chambres de conduction (37 et 38) et l'élément de guidage (39) du préséparateur d'huile (29) s'étendent sur une longueur fondamentale (Lzy) de la culasse (23), le second passage (4) étant disposé entre les chambres (37 et 38) à voisinage de la face frontale inférieure (StU) de la boîtier de machine à combustion interne (7).

6. Machine à combustion interne selon les revendications 4 et 5, **caractérisée en ce que** le mélange d'huile-gaz de fuite est conduit dans le premier canal de conduction (37) du haut vers le bas entre la face frontale supérieure (StO) et la face frontale inférieure (StU) le long de l'élément de guidage (39) et parvient à travers le second passage (40) dans la seconde chambre (38), par laquelle ledit mélange d'huile-gaz de fuite circule dans la direction de la face frontale supérieure (StO) et parvient de là dans le séparateur d'huile principal (30) par insertion d'un troisième passage (41).

7. Machine à combustion interne selon les revendications 1, 4 ou 5, **caractérisée en ce que** le préséparateur d'huile (29) et le séparateur d'huile principal (30) sont réunis en une structure de boîtier (43).

8. Machine à combustion interne selon la revendication 7, **caractérisée en ce que** la structure de boîtier (43) est maintenue en position par l'intermédiaire de vis d'arrêt (45) sur la culasse (23) du boîtier de machine à combustion interne (17).

9. Machine à combustion interne selon les revendications 7 et 8, **caractérisée en ce que** le préséparateur d'huile (29) et le séparateur d'huile principal (30) sont assemblés par interposition d'un corps d'écartement (46), de sorte qu'entre le préséparateur d'huile (29) et le corps d'écartement (46) ainsi que le corps d'écartement (46) et le séparateur d'huile principal (30), des plans de raccordement (Ve1 et Ve2) se trouvent.

10. Machine à combustion interne selon la revendication 9, **caractérisée en ce que** le préséparateur d'huile (29), le corps d'écartement (46) et le séparateur d'huile principal (30) de la structure de boîtier (43) sont assemblés par l'intermédiaire d'une ou plusieurs vis de raccordement (47).

11. Machine à combustion interne selon les revendications 9 et 10, **caractérisée en ce que** les vis de raccordement (47) sont fonctionnels à voisinage d'une zone marginale (48) de la structure de boîtier (43) environ à la perpendiculaire des plans de raccordement (Ve1 et Ve2).

12. Machine à combustion interne selon une ou plusieurs quelconques des revendications précédentes, **caractérisée en ce que** le séparateur d'huile principal (30) est formé selon le type d'un couvercle (51), qui est approché du corps d'écartement (46) avec une bordure de raccordement (52).

13. Machine à combustion interne selon une ou plusieurs quelconques des revendications précédentes, **caractérisée en ce que** le séparateur d'huile principal (30) est doté d'un labyrinthe (53) à côté duquel le mélange huile-gaz de fuite est conduit, par quoi d'une part le gaz est séparé vers le système d'aspiration (27) et d'autre part vers la cuvette d'huile (34).

14. Machine à combustion interne selon la revendication 13, **caractérisée en ce que** le labyrinthe (53) présente des barrettes directrices écartées (55, 56, 57 et 58), qui s'engrènent en alternance l'une dans l'autre à partir de côtés droits situés face à face (59 et 60) et sont disposées de manière à ce que l'huile séparée du mélange huile-gaz de fuite est conduit au moyen d'un système de canal d'évacuation (61) dans la direction de la cuvette d'huile (34).

15. Machine à combustion interne selon les revendications 12 et 14, **caractérisée en ce que** le labyrinthe (53) est placé sur un côté intérieur (54) du couvercle (51).
